# DEMANDE DE BREVET EUROPEEN

(11) **EP 1 352 590 A1**
(43) Date de publication de la demande: **15.10.2003**
(21) Numéro de dépôt: 03447060.9
(22) Date de dépôt: 25.03.2003
(51) Int. Cl.: A47B 21/03

(54) **Support repose bras**

(30) Priorité: 12.04.2002 BE 200200259
(71) Demandeur: Lahlou, Ali, 1300 Wavre (BE)
(72) Inventeur: Lahlou, Ali, 1300 Wavre (BE)

(57) **Abrégé**

Support repose bras et/ou poignet pour un utilisateur d'une zone de travail (22), en particulier d'une table de travail portant un clavier et/ou une souris d'ordinateur, ledit support comporte un moyen de liaison pour attacher au moins une partie du support à la zone de travail et un élément adapté pour servir de support à une partie d'un bras ou d'un poignet d'un utilisateur, caractérisé en ce qu'il comporte au moins un moyen (4) adapté pour permettre un pivotement dudit élément (1) autour d'un axe (Y-Y) sensiblement horizontal lorsque ledit support est attaché à la zone de travail par ledit moyen de liaison (3).

## Description

La présente invention concerne un support repose bras ou poignet pour un utilisateur d'une zone de travail, en particulier d'une table ou plateau de travail portant ou équipé d'un clavier ou associé à une souris d'ordinateur.

On connaît par le document WO99/49756 un support repose poignet présentant deux plats distants l'un de l'autre formant ainsi un logement dans lequel est insérée une partie d'une table d'ordinateur. Bien que le support selon ce document soit flexible, il est indispensable de le désolidariser de la table pour que ledit support ne forme plus une protubérance par rapport au bord de la table. De plus, même si ce support est flexible, sa flexibilité doit être réduite pour assurer un support suffisant. De ce fait, la protubérance formée par ledit support forme un bras de levier, qui lors de l'application d'un effort trop important peut conduire au renversement de la table.

On connaît par le document US5,927,663 un support de poignet pour table d'ordinateur, ledit support étant fixé à ladite table par une vis dont une extrémité prend appui sur la face inférieure de la table.

On connaît également des dispositifs similaires par les documents US2002/0017594 et US2001/0028548.

Tous ces dispositifs connus ne comprennent pas de vérin s'opposant à au moins un pivotement de l'élément autour de l'axe sensiblement horizontal lorsque ledit élément est dans une position sensiblement horizontale.

Pour limiter au maximum l'encombrement du support, l'invention propose un support apte à présenter une partie pivotante, de sorte qu'il ne soit pas nécessaire de désolidariser le support de la table lorsqu'on n'utilise plus la table.

Un objectif de cette invention est de fournir un support repose bras escamotable (par exemple à 180°) et amovible avec un système à clip pouvant être très facilement utilisé.

L'invention a donc pour objet un support repose bras et/ou poignet pour un utilisateur d'une zone de travail, en particulier d'une table de travail portant un clavier et/ou une souris d'ordinateur, ledit support comporte un moyen de liaison pour attacher au moins une partie du support à la zone de travail et un élément adapté pour servir de support à une partie d'un bras ou d'un poignet d'un utilisateur, ledit support étant caractérisé en ce qu'il comporte au moins un moyen adapté pour permettre un pivotement dudit élément autour d'un axe sensiblement horizontal lorsque ledit support est attaché à la zone de travail par ledit moyen de liaison.
De préférence, le support est associé à au moins un moyen s'opposant à au moins un pivotement de l'élément autour de l'axe sensiblement horizontal lorsque ledit élément est dans une position sensiblement horizontale. Par exemple, le support est associé à au moins un moyen élastique ou de rappel, tel un ressort et/ou un vérin, s'opposant à au moins un pivotement de l'élément autour de l'axe sensiblement horizontal lorsque ledit élément est dans une position sensiblement horizontale.

En particulier, le moyen élastique ou de rappel, le ressort ou le vérin présente une première extrémité reliée à pivotement à l'élément, et une deuxième extrémité reliée à pivotement à un moyen de liaison à la zone de travail.

De façon avantageuse, le support comporte au moins un moyen adapté pour permettre un pivotement dudit élément d'au moins 90°, avantageusement d'au moins 120°, de préférence d'environ 180°, autour d'un axe sensiblement horizontal lorsque ledit support est attaché à la zone de travail par ledit moyen de liaison.

De préférence, le moyen de liaison est adapté pour assurer l'amovibilité du support par rapport à la zone de travail, ou de façon plus particulière au moins de l'élément.

Selon un détail d'une forme préférée, le moyen de liaison est un système à clips, par exemple un mécanisme avec lame élastique.

De façon avantageuse, le moyen adapté pour permettre un pivotement dudit élément autour d'un axe sensiblement horizontal comporte au moins un pivot ou au moins un arbre connectant l'élément audit moyen de fixation.

Selon une forme de réalisation dans laquelle l'élément est adapté pour pivoter entre une première position sensiblement horizontale pour servir de support à une partie d'un bras d'un utilisateur, et une deuxième position après pivotement d'environ 180° par rapport la première position, le support comporte un moyen pour maintenir l'élément dans sa deuxième position.

Selon un détail avantageux, le moyen de fixation comporte une lame ressort (5) courbée en forme de "S" permettant de se clipser ou de se positionner sur un plateau de travail de différentes épaisseurs sans fixation mécanique par vis ou écrou.
En particulier, le moyen de fixation est un système de pinçage à clip, tandis que ledit élément (1) et le moyen de fixation sont munis de renforts de rigidité.

Selon une particularité, le moyen de fixation est un système de pinçage à clip et le support comprend un tapis souple, avantageusement en caoutchouc, recouvrant ledit système de pinçage et servant de support pour la main de l'utilisateur et/ou de support pour la souris.

Selon une forme de réalisation, le support comprend un dispositif de contrôle pas à pas du pivotement de l'élément.

L'invention a également pour objet une table de travail associée à au moins un support suivant l'invention, et une table de travail comportant au moins un organe adapté pour être relier à un support suivant l'invention, via son moyen de liaison.

Des particularités et détails de l'invention ressortiront de la description détaillée suivante dans laquelle il est fait référence aux dessins ci-annexés.

Dans ces figures,
la figure 1 est une vue éclatée et en perspective de l'ensemble des pièces qui composent un repose bras escamotable à 180° amovible avec un système à clip.
les figures 2 et 3 sont des vues de dessus et de dessous de l'ensemble de la figure 1 en position ouverte ;
les figures 4 et 5 sont des vues de dessus et de dessous de l'ensemble de la figure 1 en position fermée ou rabattue ;
la figure 6 est une vue de côté de l'ensemble de la figure 1 en position ouverte ;
la figure 7 est une vue en coupe le long de l'axe A-A de l'ensemble de la figure 2 ;
la figure 8 est une vue de côté de l'ensemble de la figure 1 en position fermée ;
la figure 9 est une vue en coupe le long de l'axe B-B de l'ensemble de la figure 4 ;
la figure 10 est une vue éclatée en perspective d'une autre forme de réalisation ;
la figure 11 est une vue de côté de la forme de réalisation de la figure 10 en position ouverte ;
la figure 12 est une vue en coupe de la forme de réalisation de la figure 10 en position ouverte ;
la figure 13 est une vue de côté de la forme de réalisation de la figure 10 en position fermée ;
la figure 14 est une vue en coupe de la forme de réalisation de la figure 10 en position fermée.

La figure 1 montre un repose bras escamotable à 180° amovible avec un système à clip pour divers plateaux de travail de différentes épaisseurs, cela pour les utilisateurs d'une souris et d'un clavier pour ordinateur.

Le support repose bras peut servir aussi pour d'autres usages professionnels et domestiques que l'informatique.

Le repose bras de la figure 1 comprend une partie pour reposer la main et le bras (1) fixée à l'aide d'une charnière ou arbre (4) sur une pince clip fixe (3) recouverte d'un petit tapis en caoutchouc souple (2) servant de support pour la main et la souris. L'ensemble est assisté par un vérin (6) qui permet à l'ensemble de l'invention soit de s'ouvrir, soit de se fermer (Fig 2). Une première extrémité du vérin (par exemple l'extrémité de la tige) est montée à pivotement (axe 20) à l'élément (1), tandis que l'autre extrémité du vérin est montée à pivotement (axe 21) à des pattes de renfort (11,12) solidaires de la pince (3). Le repose bras de la figure 1 est amovible (il peut facilement être désolidarisé de la table 22 par traction) et escamotable à 180° (l'élément 1 peut être rabattu sous la face inférieure de la table 22). L'axe Y/Y de l'arbre (4) est parallèle aux axes (20,20) de pivotement des extrémités du vérin (6).

L'ensemble de l'invention peut-être placé ou enlevé très facilement sur divers plateaux de travail. L'ensemble de l'invention peut-être réalisé dans différents types de matériaux ( liste non limitative ).

L'ensemble de la figure 1 est un nouveau dispositif qui est un support repose bras escamotable à 180° amovible avec un système à clip adaptable à diverses épaisseurs de plateaux de bureau ou de travail.

Lorsque l'on utilise une souris pour contrôler un curseur sur un moniteur ou un clavier d'ordinateur, le bras est suspendu dans l'air. Les muscles aussi bien de la main que du bras, ainsi que les nerfs et les articulations liés sont constamment mis sous tension. Les muscles se fatiguent très rapidement lorsque l'on utilise une souris et/ou un clavier d'ordinateur.

Ce nouveau dispositif assure à l'utilisateur une position de bien-être et lui permet d'oeuvrer avec un maximum de confort et de bien-être.

L'ensemble de l'invention peut-être réalisé dans différents types de matériaux ( liste non limitative ).

Le support repose bras escamotable à 180° amovible avec un système à clip de la figure 1 comporte une pince fixe (3) munie d'une lame ressort (5) courbée en forme de "S" permettant de se fixer sur un plateau de travail d'une épaisseur variable, par exemple une épaisseur comprise entre 12 mm à 38 mm ( mesure non limitative en fonction de la pince (3)). Le repose bras (1) est articulé à 180° grâce à une charnière (4) suivant l'axe Y/Y.

Le repose bras (1) et la pince fixe (3) sont munis de rebords ou plats de rigidité (9,10,11,12).

L'ensemble repose bras (1)/charnière (4)/ pince (3) est avantageusement usiné en matière plastique rigide, mais peut être construit dans des matériaux différents ( non limitatifs). Un petit tapis (2) en caoutchouc souple servant de support pour la main et la souris est collé sur la pince fixe (3).

Les figures 2 à 8 sont des vues du repose bras en position ouverte (position pour supporter une partie du bras) et en position fermée (position rabattue sous la table).

Le support repose bras escamotable à 180° amovible avec un système à clip illustré à la figure 1 de manière schématique comporte un repose bras (1) relié à la pince fixe (3) par une charnière ou arbre (4). L'ensemble est muni d'un vérin (6) fixé à la pince (3) par un arbre (8) (axe 21) et au repose bras (1) par l'arbre (7) (axe 20) qui aide au bon maintien et fonctionnement du support repose bras.

La pince fixe (3) est munie d'une lame ressort (5) permettant de la clipser sans système mécanique sur des plateaux de travail de différentes épaisseurs.

Sur la pince fixe (3) est collé un petit tapis en caoutchouc souple servant de support pour la main ainsi que pour la souris.

Le support repose bras escamotable à 180° amovible avec un système à clip de la figure 1 fonctionne de la façon suivante : la personne qui veut utiliser le repose bras clipse l'ensemble sur son plateau de travail. Après utilisation, soit elle l'enlève aussi facilement qu'elle l'a clipsé, soit elle l'escamote en dessous de son plateau de travail (Fig 4,5,8 et 9) pour ne pas être dérangée par le repose bras (1).

Par une simple prise manuelle, l'utilisateur peut à nouveau escamoter le repose bras en position de travail (Fig 2,6 et 7) et s'en servir. Le vérin (6) sert de moyen pour maintenir l'élément (1) en position rabattue.

Le support repose bras escamotable à 180° amovible avec un système à clip décrit dans ce qui précède peut-être utilisé aussi bien par des personnes qui se servent de leur main gauche que par des personnes qui se servent de leur main droite. Il est très facile de placer l'invention là ou elle est la plus utile.

Dans la forme de réalisation de la figure 1, le vérin (6) joue le rôle de moyen de rappel ou élastique s'opposant à un pivotement du repose bras (1) par rapport à sa position de travail (position horizontale).

De façon avantageuse, le moyen de rappel ou élastique ou vérin est choisi pour s'opposer à tout pivotement par rapport à la position de travail pour un effort inférieur à une force prédéterminée, et pour permettre un pivotement du repose bras (1) pour un effort supérieur à une force prédéterminée. Ceci permet d'assurer un pivotement du repose bras (1) en cas de mauvaise utilisation de celui-ci. Par exemple, lorsqu'un poids de plus de 10kg, avantageusement de plus de 5 kg, en particulier de plus de 3 kg, est appliqué sur le repose bras à une distance de plus de 20 cm par rapport à l'arbre (4), (en particulier à une distance de plus de 30cm, plus spécifiquement de 35 cm), le repose bras (1) pivote à l'encontre de l'action du vérin (6). Par exemple lorsqu'un poids de moins de 2kg, avantageusement de moins de 1 kg, en particulier de moins de 500g, est appliqué sur le repose bras à une distance de plus de 20 cm par rapport à l'arbre (4), (en particulier à une distance de plus de 30cm, plus spécifiquement de 35 cm), le vérin (6) s'oppose à tout pivotement du repose bras (1) par rapport à sa position de travail. De façon avantageuse, pour un effort supérieur à l'effort minimal à partir duquel le repose bras (1) pivote mais inférieur à un effort à partir duquel le pivotement du repose bras (1) est total, le repose bras pivote légèrement par rapport à sa position de travail, de sorte que lorsque cet effort n'est plus exercé ou réduit, le repose bras (1) retourne vers sa position de travail sous l'action du vérin (6).

On ne sortira pas du cadre de l'invention en prévoyant de faire le support repose bras escamotable à 180° amovible avec un système à clip sans le vérin (6) mais en y ajoutant une légère modification au niveau de la charnière (4). Celle-ci devra juste être autobloquante lors de l'ouverture à 180° du repose bras. Pour être autobloquante, il suffira de faire une légère incision ( fente 15 ) dans les broches fixées sous la pince fixe (3) afin de faire coulisser latéralement (dans la direction de l'axe de l'arbre 4) après ouverture à 180° les broches (16) de la charnière fixée sous le repose bras (1).

Dans cette forme de réalisation, un système à aimant (13,14) (soit deux aimants de pôles opposés, soit un aimant et une pièce apte à être attachée audit aimant, etc.) est utilisé pour maintenir le repose bras en position rabattue (position du repose bras 1 sous la table 22).

L'invention n'est pas limitée aux exemples de réalisation représentés et décrits en détail, car diverses autres modifications peuvent y être apportées sans pour cela sortir de son cadre.

En particulier, les organes d'actionnement (6 et 4 ), de même que les organes de support (1,2 et le 3) peuvent permettre des avances pas à pas, et peuvent être réalisés de nombreuses autres façons connues dans la technique sans pour cela sortir du cadre de l'invention.

L'utilisation de cette invention n'est pas limitative dans son utilisation, elle peut-être utilisée par tout corps de métier où il serait judicieux d'avoir un repose bras.

## Revendications

1. Support repose bras et/ou poignet pour un utilisateur d'une zone de travail (22), en particulier d'une table de travail portant un clavier et/ou une souris d'ordinateur, ledit support comporte un moyen de liaison pour attacher au moins une partie du support à la zone de travail et un élément (1) adapté pour servir de support à une partie d'un bras ou d'un poignet d'un utilisateur, ledit support comportant au moins un moyen (4) adapté pour permettre un pivotement dudit élément (1) autour d'un axe sensiblement horizontal (Y-Y) lorsque ledit support est attaché à la zone de travail (22) par ledit moyen de liaison (3), **caractérisé en ce qu'**il est associé à au moins un ressort et/ou à un vérin (6) s'opposant à au moins un pivotement de l'élément (1) autour de l'axe sensiblement horizontal lorsque ledit élément est dans une position sensiblement horizontale.

2. Support selon la revendication 1, **caractérisé en ce qu'**il comporte au moins un moyen (4) adapté pour permettre un pivotement dudit élément d'au moins 90°, avantageusement d'au moins 120°, de préférence d'environ 180°, autour d'un axe sensiblement horizontal lorsque ledit support est attaché à la zone de travail par ledit moyen de liaison.

3. Support selon la revendication 1 ou 2, **caractérisé en ce que** le moyen de liaison (3) est adapté pour assurer l'amovibilité du support par rapport à la zone de travail (22).

4. Support suivant l'une quelconque des revendications précédentes, **caractérisé en ce que** le moyen de liaison (3) est un système à clips.

5. Support suivant l'une quelconque des revendications précédentes, **caractérisé en ce que** le moyen (4) adapté pour permettre un pivotement dudit élément autour d'un axe sensiblement horizontal comporte au moins un pivot ou au moins un arbre (4) connectant l'élément (1) audit moyen de fixation (3).

6. Support suivant l'une quelconque des revendications précédentes, **caractérisé en ce qu'**il est associé à au moins un moyen (6) s'opposant à au moins un pivotement de l'élément (1) autour de l'axe sensiblement horizontal (Y-Y) lorsque ledit élément (1) est dans une position sensiblement horizontale.

7. Support suivant l'une quelconque des revendications précédentes, **caractérisé en ce qu'**il est associé à au moins un moyen élastique ou de rappel (6) s'opposant à au moins un pivotement de l'élément (1) autour de l'axe sensiblement horizontal lorsque ledit élément est dans une position sensiblement horizontale.

8. Support suivant l'une quelconque des revendications précédentes, **caractérisé en ce que** le moyen élastique, le moyen de rappel, le ressort ou le vérin (6) présente une première extrémité reliée à pivotement à l'élément (1), et une deuxième extrémité reliée à pivotement à un moyen de liaison (3) à la zone de travail.

9. Support suivant l'une quelconque des revendications précédentes, pour lequel l'élément (1) est adapté pour pivoter entre une première position sensiblement horizontale pour servir de support à une partie d'un bras d'un utilisateur, et une deuxième position après pivotement d'environ 180° par rapport la première position, **caractérisé en ce qu'**il comporte un moyen (6, 13,14) pour maintenir l'élément (1) dans sa deuxième position.

10. Support suivant l'une quelconque des revendications précédentes, **caractérisé en ce que** le moyen de fixation comporte une lame ressort (5) courbée en forme de "S" permettant de se clipser ou de se positionner sur un plateau de travail de différentes épaisseurs sans fixation mécanique par vis ou écrou.

11. Support suivant l'une quelconque des revendications précédentes, **caractérisé en ce que** le moyen de fixation (3) est un système de pinçage à clip et **en ce que** ledit élément (1) et le moyen de fixation sont munis de renforts de rigidité.

12. Support suivant l'une quelconque des revendications précédentes, **caractérisé en ce que** le moyen de fixation est un système de pinçage à clip et **en ce qu'**il comprend un tapis souple (2), avantageusement en caoutchouc, recouvrant ledit système de pinçage (3) et servant de support pour la main de l'utilisateur et/ou de support pour la souris.

13. Support suivant l'une quelconque des revendications précédentes, **caractérisé en ce qu'**il comprend un dispositif de contrôle pas à pas du pivotement de l'élément.

14. Support suivant l'une quelconque des revendications précédentes, **caractérisé en ce que** le moyen élastique ou de rappel est choisi de manière à s'opposer à tout pivotement par rapport à la position de travail pour un effort inférieur à une force prédéterminée, et pour permettre un pivotement de l'élément (1) pour un effort supérieur à une force prédéterminée.

15. Table de travail associée à au moins un support suivant l'une quelconque des revendications précédentes.

16. Table de travail comportant au moins un organe adapté pour être relier à un support suivant l'une des revendications 1 à 14, via son moyen de liaison (3).
